# EUROPÄISCHE PATENTSCHRIFT

(11) **EP 0 083 926 B1**
(45) Veröffentlichungstag und Bekanntmachung des Hinweises auf die Patenterteilung: **27.12.1985**
(21) Anmeldenummer: 83100036.9
(22) Anmeldetag: 04.01.1983
(51) Int. Cl.: B41J 32/00, B41J 33/26

(54) **Bandkassette mit verschiebbarer Spulenträgerplatte**
Ink ribben cartridge having a movable spool support plate
Cartouche pour ruban encreur à plaque-support de bobines mobile

(30) Priorität: 07.01.1982 DE 3200268
(43) Veröffentlichungstag der Anmeldung: 20.07.1983
(73) Patentinhaber: SIEMENS AKTIENGESELLSCHAFT, 80333 München (DE)
(72) Erfinder: Rekewitz, Rudolf, D-8190 Wolfratshausen (DE); Wambach, Hermann, Ing.(grad), D-8025 Unterhaching (DE)

## Beschreibung

Die Erfindung betrifft eine Bandkassette gemäß dem Oberbegriff des Patentanspruches 1.

In einer Farbbandkassette wird ein Farbband von einer Zuführungsspule abgewickelt und auf eine Aufwickelspule aufgewickelt. Bei einer vorgegebenen Größe der Farbbandkessette soll diese eine möglichst große Menge an Farbband enthalten.

Es ist bekannt, eine der beiden Spulen oder beide Spulen verschiebbar zu lagern, so daß eine größere Menge Farbband gespeichert werden kann als bei festgelagerten Spulen. Um die Funktionssicherheit, d. h. ein klemmfreies Drehen der beiden Spulen zu gewährleisten, ist bei diesen Farbbandkassetten eine aufwendige und dadurch teuere mechanische Konstruktion zur Führung der Spulen notwendig.

Aus der US-A-3 520 495 ist eine Bandkassette bekannt, bei der die Zuführungs- und Aufwikkelspule beidseitig durch jeweils einen Abstandshalter verbunden sind, und somit gemeinsam in Führungsschlitzen bewegt werden.

Es ist Aufgabe der Erfindung, eine Farbbandkassette anzugeben, die eine möglichst große Menge Farbband enthält, und dabei große Funktionssicherheit bietet.

Diese Aufgabe wird erfindungsgemäß durch die im kennzeichnenden Teil des Patentanspruches 1 angegebenen Merkmale gelöst.

Bei einer Ausgestaltung sind die Zuführungsspule und die Aufwickelspule in einem festen Abstand zueinander einerseits drehbar an einer verschiebbaren Trägerplatte und andererseits verschiebbar in Ausnehmungen des Farbbandkassettengehäuses gelagert.

Es ist vorteilhaft, wenn eine an der Trägerplatte angreifende und damit die Aufwickelspule gegen ein Vorschubrad drückende Federeinrichtung vorgesehen ist.

Es ist weiter vorteilhaft, wenn ein schwenkbarer Hebel einerseits an der Trägerplatte und andererseits in einer Ausnehmung verschiebbar gelagert ist, und wenn der Hebel mit einem ersten Hebelarm am Umfang der Zuführungsspule anliegt, und dadurch im Farbband eine Zugspannung bewirkt.

Es ist nützlich, wenn die Federeinrichtung eine Feder ist, und wenn die Feder in der Weise zwischen einem dritten Hebelarm des Hebels und dem Farbbandkassettengehäuse befestigt ist, so daß die Längenzunahme der Feder etwa halb so groß ist, wie die Verschiebung der Trägerplatte beim Aufwickelvorgang der Aufwickelspule.

Vorzugsweise wird der erste Hebelarm derart gelagert, so daß im Abwicklungszustand der Zuführungsspule der erste Hebelarm an der Zuführungsspule vorbeischwenkt und über einen Schalthebel einen Mikroschalter betätigt, wobei dieser Mikroschalter zur Anzeige des Farbbandes dient.

Weiter wird ein zweiter Hebelarm am Hebel auslenkbar befestigt, der bei der Betätigung des Mikroschalters durch den ersten Hebelarm am Umfang der Zuführungsspule zur Anlage kommt, und dadurch das Farbband unter Zugspannung hält.

Anhand eines in den Figuren dargestellten Ausführungsbeispiels wird im folgenden die Erfindung näher beschrieben. Dabei zeigt
Fig. 1 einen Schnitt durch eine Farbbandkassette von oben gesehen und
Fig. 2 einen Schnitt durch eine Farbbandkassette von vorne gesehen.

Die Bezeichnungen vorne und oben beziehen sich hierbei auf die normale Lage der Farbbandkassette in einer Schreib- oder Druckmaschine.

In der folgenden Beschreibung wird auf die Fig. 1 und 2 Bezug genommen. In einem Farbbandkassettengehäuse 1 befindet sich unter deren Deckfläche eine verschiebbare Trägerplatte 2. An dieser Trägerplatte 2 sind eine Zuführungsspule 3 und eine Aufwickelspule 4 in einem festen Abstand zueinander drehbar gelagert. Der feste Abstand ist so gewählt, daß beim Transport eines Farbbandes 5 von der Zuführungsspule 3 zur Aufwickelspule 4 diese beiden Spulen in jedem Bewicklungszustand noch drehbar sind. Durch diese Anordnung sind ein Verkippen der Spulen und damit Betriebsstörungen vermeidbar. Im vorderen Teil des Farbbandkassettengehäuses ist ein Hebel 6 an der Trägerplatte 2 schwenkbar gelagert. Die Zuführungsspule 3, die Aufwickelspule 4 und der Hebel 6 sind an der Unterseite des Farbbandkassettengehäuses 1 verschiebbar in Ausnehmungen 7, 8, 9, beispielsweise Nuten gelagert. Der Hebel 6 besitzt drei Hebelarme 10, 11, 12, wobei der zweite Hebelarm 11 mit dem ersten Hebelarm 10 verbunden ist, und von diesem entgegen einer Kraft ausgelenkt werden kann. Zwischen dem dritten Hebelarm 12 und dem Farbbandkassettengehäuse 1 ist eine Feder 13 derart befestigt, daß einerseits die Trägerplatte 2 in Richtung eines Vorschubrades 14 gezogen wird, und andererseits der erste Hebelarm 10 gegen die Zuführungsspule 3 gedrückt wird. Dieses Vorschubrad 14 steht mit einem hier nicht dargestellten Antriebsmechanismus einer Schreib- und Druckmaschine in Eingriff. Der dritte Hebelarm 12 des Hebels 6 ist so gestaltet, daß die Längenzunahme der Feder 13 etwa die Hälfte des Weges ist, um den die Trägerplatte 2 beim Wickelvorgang der Aufwickelspule 4 verschoben wird. Hierdurch wird eine zu starke Zunahme der Federkraft der Feder 13 vermieden.

Unter der Farbbandkassette befinden sich ein Mikroschalter 15 und ein Schalthebel 16, der in das Farbbandkassettengehäuse 1 hineinragt. Der Mikroschalter 15 dient in der hier nicht dargestellten Schreib- und Druckmaschine zur Anzeige des Endes des Farbbandes 5. Der erste Hebelarm 10 des Hebels 6 liegt am Umfang der Zuführungsspule 3 an und sorgt für eine Zugspannung des Farbbandes 5 während des Schreibbetriebes, d. h. während des Bandtransportes. Dabei wird die Trägerplatte 2 verschoben und durch die Abnahme des Umfanges der Zuführungsspule 3 schwenkt der erste Hebelarm 10 nach innen. Wenn auf der Zuführungsspule 3 nur noch ein bestimmter Rest des Farbbandes 5 vorhanden ist, schwenkt der erste Hebelarm 10 an der Zuführungsspule 3 vorbei und betätigt über den Schalthebel 16 den Mikroschalter 15. Bei dieser Bewegung wird der zweite Hebelarm 11 aus seiner Ruhelage ausgelenkt und kommt zur Anlage an den Umfang der Zuführungsspule 3, wodurch das Farbband 5 weiter unter Zugspannung bleibt.

## Patentansprüche

1. Bandkassette, insbesondere Farbbandkassette, bei der ein Trägerband in einem Bandkassettengehäuse (1) von einer Zuführungsspule ab-und auf eine Aufwickelspule aufgewickelt wird, und das Trägerband auf der Aufwickelspule durch ein Vorschubrad angetrieben wird, mit einer Trägerbandspanneinrichtung und mit einem, die beiden Spulen aufnehmenden Verbindungselement, dadurch gekennzeichnet, daß das Verbindungselement eine in dem Bandkassettengehäuse (1) verschiebbar geführte, die Zuführungsspule (3) und die Aufwickelspule (4) aufnehmende Trägerplatte (2) ist, daß ein schwenkbarer Hebel (6) an der Trägerplatte (2) drehbar gelagert ist, wobei der Hebel (6) mit einem Hebelarm (10) am Umfang des Bandwickels der Zuführungsspule (3) anliegt, und daß eine Feder (13) zwischen einem weiteren Hebelarm (12) des Hebels (6) und dem Bandkassettengehäuse (1) angeordnet ist, welche die auf der Trägerplatte (2) angeordnete Aufwickelspule (4) gegen das Vorschubrad (14) drückt.

2. Bandkassette nach Anspruch 1, dadurch gekennzeichnet, daß der Hebelarm (10) und der weitere Hebelarm (12) des Hebels (6) einen stumpfen Winkel bilden, und so die Längenzunahme der Feder (13) etwa halb so groß ist, wie die Verschiebung der Trägerplatte (2) beim Aufwickelvorgang der Aufwickelspule (4).

## Claims

1. A ribbon cartridge, in particular an inkribbon cartridge, wherein a support ribbon in a support ribbon housing (1) is unwound from a supply spool and wound onto a winding spool, the ribbon being driven by a feeding wheel on the winding spool, comprising a clamping device for the support ribbon and a connection element which accommodates the two spools, characterised in that the connection element is a support plate (2) displaceably guided in the ribbon cartridge housing (1) and accomodating the supply spool (3) and the winding spool (4), that a swivel lever (6) is pivotably mounted on the support plate (2), where the lever (6) rests on the periphery of the ribbon roll of the supply spool (3) via a lever arm (10), and that a spring (13) is arranged between a further lever arm (12) of the lever (6) and the ribbon cartridge housing (1), which spring presses the winding spool (4) arranged on the support plate (2) against the feeding wheel (14).

2. A ribbon cartridge as claimed in claim 1, characterised in that the lever arm (10) and the further lever arm (12) of the lever (6) form an obtuse angle and thus the elongation of the spring (13) is approximately half as great as the displacement of the support plate (2) during the winding process of the winding spool (4).

## Revendications

1.Cartouche pour ruban, en particulier cartouche pour ruban encreur, du type dans laquelle un ruban de support est, dans un boîtier de cartouche à ruban, dévidé d'une bobine débitrice et est enroulé sur une bobine réceptrice, ledit ruban de support étant entraîné sur la bobine réceptrice par un galet d'avancement, avec un dispositif tendeur du ruban de support et avec un élément de liaison recevant les deux bobines, caractérisée par le fait que l'élément de liaison est une plaque de support (2) guidée en déplacement dans le boîtier de cartouche à ruban (1) et recevant la bobine débitrice (3) et la bobine réceptrice (4), qu'un levier basculant (6) est articulé sur la plaque de support (2), ledit levier (6) sortant par un bras de levier (10) contre la périphérie du rouleau de ruban de la bobine débitrice (3), et qu'entre un second bras de levier (12) du levier (6) et le boîtier (1) de la cartouche à ruban, est disposé un ressort (13) qui applique contre le galet d'avancement (14) la bobine réceptrice (4) disposée sur la plaque de support (2).

2. Cartouche pour ruban selon la revendication 1, caractérisée par le fait que le bras de levier (10) et le second bras de levier (12) du levier (6) forment un angle obtus et que de ce fait l'accroissement de la longueur du ressort (13) est moitié aussi grand que le déplacement de la plaque-support (2) lors du processus d'enroulement de la bobine réceptrice (4).
